# FASCICULE DE BREVET EUROPEEN

(11) **EP 0 959 206 B1**
(45) Date de publication et mention de la délivrance du brevet: **05.02.2003**
(21) Numéro de dépôt: 99401194.8
(22) Date de dépôt: 18.05.1999
(51) Int. Cl.: E05B 47/00, E05B 65/32

(54) **Serrure de porte de véhicule automobile à condamnation électrique**
Kraftfahrzeugtürschloss mit elektrischer Verriegelung
Motor vehicle door lock with electrical locking

(30) Priorité: 20.05.1998 FR 9806360
(43) Date de publication de la demande: 24.11.1999
(73) Titulaire: VALEO SECURITE HABITACLE, 94000 Créteil (FR)
(72) Inventeur: Hochart, Jean-Philippe, 80132 Buigny-l'Abbe (FR)
(74) Mandataire: Croonenbroek, Thomas

(56) Documents cités:
- DE-A- 19 530 726
- DE-A- 19 545 722
- GB-A- 2 112 443

## Description

La présente invention concerne les serrures pour porte de véhicule automobile et, plus particulièrement, les serrures à condamnation électrique.

De telles serrures comportent, de façon connue, un pêne à fourche destiné à coopérer avec une gâche, un cliquet assurant normalement le blocage du pêne en position fermée, un mécanisme de libération du pêne comportant un organe de commande subissant un mouvement d'actionnement en réponse à l'actionnement, par l'utilisateur, de la poignée de porte. L'organe de commande peut prendre une position active pour laquelle il agit, au cours de son mouvement d'actionnement, sur le cliquet pour le mettre en position échappée, et une position inhibée pour laquelle, lors de son mouvement d'actionnement, il est sans effet sur le cliquet. La serrure comporte, en outre, un dispositif électrique répondant au moins à un signal de décondamnation en déplaçant l'organe de commande jusqu'à l'atteinte de sa position active.

On connaît des systèmes de fermeture de porte de véhicule dans lesquels le signal de décondamnation est généré par l'actionnement d'un barillet de serrure. Dans d'autres systèmes connus, ce signal de décondamnation est fourni par une électronique de reconnaissance en réponse à un signal de télécommande infrarouge ou de télécommande radioélectrique produit par l'utilisateur au moyen d'une télécommande appropriée.

Ces systèmes connus ne donnent pas entièrement satisfaction parce qu'ils nécessitent l'utilisation soit d'une clef soit d'une télécommande, ces objets occupant une main de l'utilisateur.

C'est pourquoi on a proposé des systèmes dits "d'accès au véhicule main libre" ne nécessitant pas l'utilisation de clef ni de télécommande pour décondamner la serrure. Ces systèmes sont équipés d'une électronique de reconnaissance munie d'un émetteur radio et conçue pour pouvoir dialoguer avec un dispositif radioélectrique incorporé dans une montre, une carte de crédit, un badge, ou analogue, porté par l'utilisateur. L'électronique de reconnaissance ne produit son signal de décondamnation qu'après identification du bon propriétaire.

Dans de tels systèmes, l'émission du signal de décondamnation commandant le dispositif électrique, d'une part, et l'actionnement du mécanisme de libération, d'autre part, ont lieu simultanément.

Or la différence entre le temps de réponse, relativement long, du dispositif électrique et celui, très court, du mécanisme de libération est telle que l'organe de commande a terminé son mouvement d'actionnement alors qu'il n'est toujours pas en position active, si bien que la première action de l'utilisateur sur la poignée de porte n'entraîne pas l'ouverture de cette dernière et que ledit utilisateur doit agir à nouveau sur la poignée de porte pour en obtenir l'ouverture.

Cette nécessité d'une double action sur la poignée de porte constitue un inconvénient que la présente invention se propose de supprimer.

La présente invention a donc pour objet une serrure de porte de véhicule automobile, comportant : un pêne à fourche destiné à coopérer avec une gâche; un cliquet assurant normalement le blocage du pêne en position fermée et pouvant prendre une position "échappée" pour laquelle il n'agit plus sur ledit pêne ; un mécanisme de libération du pêne comportant un organe de commande, qui, d'une part, peut prendre soit une position active pour laquelle il agit, au cours de son mouvement d'actionnement, sur le cliquet pour le mettre en position "échappée", soit une position inhibée pour laquelle, lors de son mouvement d'actionnement, il est sans effet sur le cliquet et, d'autre part, peut subir un mouvement d'actionnement en réponse à l'actionnement par l'utilisateur de la poignée de porte ; et un dispositif électrique répondant au moins à un signal de décondamnation en déplaçant l'organe de commande depuis sa position inhibée jusqu'à l'atteinte de sa position active, caractérisée par le fait que l'organe de commande est constitué d'un ensemble de deux biellettes articulées entre elles par une genouillère, dont l'une des biellettes, dite première biellette, comporte une surface de poussée qui est positionnée de telle sorte que, lorsque l'organe de commande est en position active, la surface de poussée rencontre et entraîne un pion prévu sur le cliquet, au cours du mouvement d'actionnement de l'organe de commande, jusqu'à mettre ledit cliquet en position échappée, et que, lorsque l'organe de commande est en position inhibée, la surface de poussée se rapproche au plus en contact avec ledit pion, au cours du mouvement d'actionnement de l'organe de commande, si bien que l'organe de commande est sans action sur le cliquet, et dont l'autre biellette, dite deuxième biellette, est articulée sur un levier d'ouverture extérieure de la serrure destiné à déplacer l'organe de commande dans son mouvement d'actionnement en réponse à l'actionnement par l'utilisateur de la poignée de porte, et par le fait que le dispositif électrique précité comporte un levier de condamnation/décondamnation coopérant avec la genouillère pour la faire pivoter autour de l'articulation entre la deuxième biellette et le levier d'ouverture extérieure, de façon à augmenter la distance séparant le pion du cliquet de la genouillère, donc de la surface de poussée, lorsque l'organe de commande est déplacé dans sa position inhibée. En prévoyant un organe de commande à genouillère, on peut réduire le nombre de pièces en mouvement dans la serrure, ce qui permet de réaliser une serrure plus compacte.

Dans une forme de réalisation particulière, le levier de condamnation/décondamnation comporte à une extrémité une fourchette entre les branches de laquelle est logé à coulissement l'axe de la genouillère pour permettre le mouvement d'actionnement de l'organe de commande, tant dans sa position inhibée que dans sa position active.

Selon une autre caractéristique, la serrure comporte un moyen de rattrapage d'ouverture qui, lorsqu'il y a émission du signal de décondamnation sensiblement en fin de course du mouvement d'actionnement de l'organe de commande, amène le cliquet en position échappée, le moyen de rattrapage d'ouverture étant réalisé de la façon suivante : une partie de la surface de poussée et la partie adjacente de la surface de pourtour du pion du cliquet étant conformées et positionnées de manière à former respectivement un point d'appui et un pivot coopérant l'un avec l'autre lorsque l'organe de commande se trouve sensiblement en position de fin de mouvement d'actionnement, le déplacement de l'organe de commande par le levier de condamnation/décondamnation jusqu'à la position active entraînant, grâce à l'action du point d'appui sur le pivot, le pion du cliquet jusqu'à mettre ledit cliquet en position échappée.

Ainsi, grâce à l'invention l'ouverture de la porte est obtenue par un actionnement unique de la poignée de porte, et ceci malgré la différence qui existe entre le temps de réponse du mécanisme de libération, très rapide, et celui du dispositif électrique de décondamnation, plus lent.

Selon encore une autre caractéristique, le dispositif électrique comporte un moteur électrique pour entraîner un mécanisme de transmission du mouvement qui agit sur l'extrémité, opposée à l'extrémité coopérant avec la genouillère, du levier de condamnation/décondamnation, ce levier étant articulé sur un axe fixe de la serrure en un point excentré du côté opposé à l'extrémité coopérant avec la genouillère, pour augmenter le bras de levier du côté de la genouillère. On obtient ainsi une démultiplication de l'effort à fournir par le moteur électrique pour déplacer la genouillère, ce qui permet d'utiliser un moteur électrique moins puissant que dans une serrure classique.

Avantageusement, dans la position active, les deux biellettes de l'organe de commande sont sensiblement alignées en direction du pion du cliquet, et le levier de condamnation/ décondamnation coopère avec la genouillère de façon à permettre son déplacement dans ladite direction, lors du mouvement d'actionnement de l'organe de commande.

Inversement, on peut prévoir que, dans la position inhibée, les deux biellettes de l'organe de commande forment entre elles un angle obtus, la genouillère étant décalée latéralement par rapport à la ligne passant par le pion du cliquet et l'articulation entre la deuxième biellette et le levier d'ouverture extérieure.

Selon une autre caractéristique, la première biellette est guidée, au cours du mouvement d'actionnement de l'organe de commande, tant dans sa position active que dans sa position inhibée, de façon à maintenir la surface de poussée sensiblement en direction du pion du cliquet.

Dans une autre variante, la première biellette est guidée, au cours du mouvement d'actionnement de l'organe de commande, tant dans sa position active que dans sa position inhibée, de façon à maintenir la surface de poussée dans l'alignement du pion du cliquet et de l'articulation entre la deuxième biellette et le levier d'ouverture extérieure.

Avantageusement, la genouillère est une articulation bistable ayant deux positions angulaires stables correspondant aux positions inhibée et active de l'organe de commande.

Il est avantageux de prévoir que le signal de décondamnation est émis par une électronique de reconnaissance qui n'est alimentée électriquement que lors de l'action exercée sur la poignée de porte par l'utilisateur, ladite électronique identifiant alors un utilisateur autorisé par une émission radioélectrique échangée selon un protocole approprié avec un élément électronique porté par l'utilisateur ; ceci évite une consommation inutile d'énergie électrique. Ceci peut être obtenu par un micro-interrupteur (ou tout autre système de commande) normalement ouvert, dont la fermeture est commandée par l'action d'ouverture sur la poignée de porte, ce système de commande fermant un circuit d'alimentation électrique de l'électronique de reconnaissance.

D'autres caractéristiques et avantages de l'invention apparaîtront à la lecture de la description, donnée ci-dessous à titre indicatif et non limitatif, de deux modes de réalisation préférés, description faite en se référant au dessin annexé.

Sur ce dessin :
- la figure 1 représente une vue partielle en élévation d'une serrure selon un mode de réalisation de l'invention, l'organe de commande étant en position active, le levier d'actionnement relié à la poignée de porte étant en position de repos ;
- la figure 2 représente une vue analogue à la figure 1, montrant l'organe de commande en position active et le levier d'actionnement en position actionnée ;
- la figure 3 représente une vue analogue à la figure 1, montrant l'organe de commande en position inhibée et le levier d'actionnement en position actionnée ;
- la figure 4 est une vue partielle de la figure 1, mais représentant un autre mode de réalisation de l'invention ; et
- la figure 4A est une vue en perspective montrant l'agencement de la pièce de guidage illustrée sur la figure 4.

Selon le premier mode de réalisation, la serrure représentée sur les figures 1 à 3 comprend un boîtier (non représenté), un pêne à fourche 1 articulé en 2 sur le boîtier, et un cliquet 3 articulé en 4 sur le boîtier. Le pêne 1 est destiné à coopérer, de façon connue, avec une gâche non représentée. Le cliquet 3, de façon connue, est associé à des moyens élastiques non représentés le sollicitant vers une position assurant le blocage du pêne 1 en position fermée, telle que représentée aux figures 1 et 3, et peut être mis en position "échappée" à l'encontre desdits moyens élastiques, par un mécanisme de libération du pêne, commandé par une poignée (ou palette) de porte, non représentée.

Le mécanisme de libération du pêne comprend un levier d'actionnement 5, également appelé levier d'ouverture extérieure, articulé en 6 sur le boîtier, une biellette 7 articulée par son extrémité inférieure en 8 sur l'extrémité gauche du levier 5, et par son extrémité supérieure en 10 sur l'extrémité inférieure d'une autre biellette 11. L'axe d'articulation 10 constitue une charnière mobile entre les deux biellettes 7 et 11 qui forment ensemble un organe de commande à genouillère pour le cliquet 3. Les deux biellettes 7 et 11 s'étendent dans une direction sensiblement verticale sur les figures 1 et 2.

Le levier 5 est articulé par son extrémité droite en 12 à une tringle d'ouverture non représentée qui est reliée à une poignée de porte. Le levier 5 est associé à des moyens élastiques le sollicitant vers sa position de repos dans laquelle il a été représenté sur la figure 1. Le levier 5 est destiné à venir en butée contre une saillie 13 prévue sur le boîtier de serrure, pour limiter le pivotement du levier 5, dans sa course d'actionnement de l'organe de commande.

L'axe d'articulation de la genouillère 10 est logé à coulissement entre les branches d'une fourchette 14, représentée schématiquement et uniquement sur la figure 3, faisant partie d'un dispositif électrique de condamnation/décondamnation de la serrure. La fourchette 14 est prévue à une extrémité d'un levier 15 qui est articulé en 16 sur un axe fixe sur le boîtier B et qui comporte à son extrémité opposée une autre fourchette 17 entre les branches de laquelle est reçu un pion 18 prévu en saillie sur un écrou 19. L'écrou 19 est apte à se translater longitudinalement sur une vis sans fin 20, lors de son entraînement en rotation, ladite vis 20 étant solidaire en rotation d'une roue dentée 21 qui engrène tangentiellement avec un pignon d'engrenage 22 qui est entraîné à son tour, par l'arbre moteur 23 d'un moteur électrique 24. L'ensemble des éléments 14 à 24 constitue le dispositif électrique de condamnation/décondamnation. Le levier de condamnation/décondamnation 15 peut prendre deux positions fixes par rapport au boîtier de serrure. Une position dite condamnée pour le levier 15 est représentée sur la figure 3 et correspond à une position angulaire dite inhibée de la genouillère 10 et donc de l'organe de commande. L'autre position dite de décondamnation du levier 15 n'est pas représentée, mais correspond à la position angulaire dite active de la genouillère 10 et donc de l'organe de commande, représentée sur les figures 1 et 2. Le moteur 24 de l'actionneur électrique est conçu pour répondre à un signal de condamnation et à un signal de décondamnation, faisant translater axialement l'écrou 19 sur la vis sans fin 20, de manière à déplacer le levier 15 autour de son axe 16 entre sa position de condamnation (et par suite, la genouillère 10 dans sa position inhibée), et dans sa position de décondamnation (et par suite, la genouillère 10 dans sa position active).

Le signal de décondamnation peut être émis par une électronique de reconnaissance, non représentée, faisant partie d'un système connu en soi "d'accès au véhicule main libre" ne nécessitant pas l'utilisation de clef ni de télécommande pour décondamner la serrure. Dans ce système, l'électronique de reconnaissance est équipée d'un émetteur radio et est conçue pour pouvoir dialoguer avec un dispositif radioélectrique incorporé dans une montre, ou une carte, ou un badge, porté par l'utilisateur. L'électronique de reconnaissance ne produit son signal de décondamnation qu'après identification du bon propriétaire.

Pour chaque position fixe du levier de condamnation/décondamnation 15, lorsque l'on fait pivoter le levier d'actionnement 5 dans le sens de la flèche P sur les figures 2 et 3, en actionnant la poignée de porte, l'organe de commande subit un mouvement dit d'actionnement, dirigé vers le haut, au cours duquel la biellette 11 pourra ou ne pourra pas agir sur le cliquet 3 pour le mettre en position "échappée" (position représentée sur la figure 2), comme cela sera expliqué plus loin.

La biellette 11 comporte à son extrémité supérieure une surface de poussée 11a sensiblement plane et perpendiculaire à la direction verticale sur les figures 1 et 2. Le cliquet 3 comporte sur sa face tournée vers la biellette 11 un pion 25 faisant saillie en direction de ladite biellette 11.

Les éléments 5 à 13 constituant le mécanisme de libération du pêne, et le pion 25 du cliquet 3 sont agencés ensemble de telle sorte que, lorsque l'organe de commande se trouve en position angulaire active (figures 1 et 2), la biellette 11 puisse, lors de son mouvement d'actionnement, agir sur le cliquet 3, par l'action de la surface plane de poussée 11a sur le pion 25, pour mettre le cliquet 3 en position échappée et que, lorsque l'organe de commande est en position angulaire inhibée, lors de son mouvement d'actionnement, la biellette 11 soit sans effet sur le cliquet 3, la surface de poussée 11a restant alors, tout au long du mouvement d'actionnement, sensiblement à distance du pion 25 et venant juste en contact avec le pion 25 en fin de course d'actionnement, dans la position illustrée sur la figure 3. La position angulaire inhibée de l'organe de commande, lorsque le levier 5 est en position de repos, est représentée en traits mixtes sur la figure 1. Dans cette position, on constate que la genouillère 10 a été angulairement déplacée vers la droite, par pivotement autour de l'articulation 8, sous l'action de la fourchette 14 du levier de condamnation/décondamnation 15, la biellette 7 étant inclinée vers la droite par rapport à la direction verticale, alors que la biellette 11 est inclinée dans la direction opposée par rapport à la verticale, de façon à maintenir la surface de poussée 11a sensiblement dans l'alignement avec la ligne L passant par le pion 25 et l'articulation 8. Dans la position illustrée en traits mixtes sur la figure 1, les deux biellettes 7 et 11 de l'organe de commande forment ensemble un angle sensiblement obtus, mais on pourrait prévoir en variante qu'elles forment un angle aigu, sans sortir du cadre de l'invention.

Dans la position illustrée sur la figure 3, le levier 5 est en position actionnée, et l'organe de commande de la genouillère conserve sensiblement la forme coudée qui est visible en traits mixtes sur la figure 1. En effet, lors du pivotement du levier 5 autour de son axe 6, l'articulation 8 se soulève et déplace vers le haut la biellette 7, et par suite, la genouillère 10, car l'axe de la genouillère 10 ne peut échapper latéralement et est forcé à se déplacer vers le haut entre les branches de la fourchette 14 du levier 15, ce qui conduit à soulever également la biellette 11 qui amène sa surface de poussée 11a juste en contact avec le pion 25 du cliquet 3. Ainsi, lorsque l'organe de commande est sensiblement en fin de mouvement d'actionnement, comme représenté sur la figure 3, et que la genouillère 10 est entraînée par le levier 15 vers sa position active, la surface de poussée 11a sert de point d'appui pour le pion 25 qui constitue un pivot autour duquel se déplace la surface de poussée 11a qui, simultanément, soulève le pion 25 vers la position illustrée sur la figure 2. La partie de la surface de pourtour du pion 25, adjacente à la surface de poussée 11a est arrondie pour faciliter le pivotement de la surface de poussée 11a sur le pion 25.

Bien que cela ne soit pas représenté sur les figures 1 à 3, la portion d'extrémité supérieure de la biellette 11 est logée à coulissement dans une pièce de guidage qui est elle-même articulée sur un axe fixe sur le boîtier, pour maintenir la surface de poussée 11a dans l'alignement de la ligne L, tout en permettant l'inclinaison de la biellette 11, comme illustré en traits interrompus sur la figure 1.

Dans l'autre mode de réalisation représenté sur les figures 4 et 4A, la serrure de l'invention diffère uniquement par le fait que la pièce de guidage 26 pour la biellette 11 est articulée sur un axe 27 qui est reçu à coulissement dans une rainure 28 dans le boîtier, au lieu d'être fixe par rapport à celui-ci. Ainsi, comme visible sur la figure 4, lorsque l'organe de commande est déplacé dans sa position inhibée représentée en traits mixtes, la surface de poussée 11a de la biellette 11 se déplace latéralement vers la droite par rapport à la ligne L, pour maintenir ladite surface de poussée 11a orientée en direction du pion 25. Autrement dit, la surface de poussée 11a est maintenue perpendiculaire à la ligne passant par la genouillère 10 et le pion 25. Ainsi, lorsque l'organe de commande est déplacé dans sa position inhibée, la genouillère 10 est déplacée angulairement dans la direction de la flèche F autour de l'articulation 8, et la biellette 11 s'incline vers la gauche, tout en coulissant vers le bas à l'intérieur de la pièce de guidage 26 qui, elle-même, se translate vers la droite le long de la rainure 28.

La pièce de guidage 26 peut se présenter sous la forme d'une plaquette plane dont les bords latéraux 26a sont emboutis de manière à former des rails de guidage latéraux pour la biellette 11a.

Le fonctionnement de la serrure représentée sur les figures 1 à 3 est le suivant.

La figure 1 représente la serrure dans une position de départ, dans laquelle l'organe de commande est en position active (serrure décondamnée), et le levier 5 en position de repos. Si, dans ces conditions, on exerce une action sur la poignée de porte, on fait basculer le levier 5, dans la direction de la flèche P, comme visible sur la figure 2, faisant remonter l'axe d'articulation 8 et donc l'ensemble des deux biellettes 7 et 11 qui, se trouvant en position active, agiront au cours de leur déplacement, par la surface de poussée 11a, sur le pion 25 pour faire pivoter le cliquet 3 dans le sens anti-horaire jusqu'à l'atteinte de sa position échappée. Les biellettes 7 et 11 auront subi une translation verticale, laquelle translation est autorisée par le levier 15, car la genouillère 10 aura coulissé verticalement entre les branches de la fourchette 14.

Sur la figure 1, on a représenté en traits interrompus une autre position de départ de la serrure, dans laquelle l'organe de commande se trouve en position inhibée (serrure condamnée) et le levier 5 en position de repos. Si, dans ces conditions, on exerce une action sur la poignée de porte et, en même temps, on active le moteur électrique 24 par l'émission d'un signal de décondamnation produit, par exemple, en approchant un badge de la serrure, on aboutira d'abord à la situation représentée sur la figure 3 : l'action sur la poignée de porte fera, comme dans le cas précédent, remonter l'axe d'articulation 8 et donc l'ensemble des deux biellettes 7 et 11, mais le basculement de la genouillère 10 de sa position inhibée de départ à sa position active ne se réalisera que plus tard, parce que le dispositif électrique est plus lent que le mécanisme de libération. Ainsi, jusqu'à la fin du mouvement d'actionnement de l'organe de commande, ce dernier demeurera en position inhibée, de sorte que la surface de poussée 11a viendra juste en contact avec le pion 25 en fin de course de mouvement d'actionnement.

Quand le dispositif électrique commence à agir en tirant vers la gauche, sur la figure 3, la genouillère 10, grâce au point d'appui réalisé par la surface de poussée 11a contre la forme arrondie du pion 25 servant de pivot, il n'y aura pas blocage du pion 25 contre la biellette 11, mais au contraire, le pion 25 se soulèvera entraînant, par suite, le pivotement du cliquet 3 dans le sens anti-horaire, jusqu'à amener ledit cliquet dans sa position échappée, telle que représentée sur la figure 2, pour laquelle le cliquet n'agit plus sur le pêne à fourche 1, autorisant ainsi l'ouverture de la porte.

Comme visible sur la figure 3, la portion du levier 15 s'étendant entre l'axe d'articulation 16 et la fourchette 14 est nettement plus longue que la portion du levier 15 s'étendant entre l'axe d'articulation 16 et la fourchette 17, de sorte que le bras de levier du côté de la genouillère 10 est bien plus important, ce qui permet une démultiplication des efforts à fournir par le moteur électrique 24. En effet, la course angulaire de la genouillère 10 est réduite par rapport à celle de la fourchette 17.

Ainsi, grâce à l'invention, il suffit d'un actionnement unique de la poignée de porte pour obtenir l'ouverture de cette dernière, et ceci malgré la différence des temps de réponse qui existe entre celui du mécanisme de libération, très rapide, et celui du dispositif électrique de condamnation/décondamnation, plus lent.

Il est avantageux de prévoir que l'électronique de reconnaissance n'est alimentée électriquement que lors de l'action exercée sur la poignée par l'utilisateur pour ouvrir la porte, ceci afin d'éviter une consommation inutile d'énergie électrique. Ceci peut être obtenu par un micro-interrupteur (ou tout autre système de commande) non représenté, normalement ouvert, dont la fermeture est commandée par une action sur la poignée de porte, ce micro-interrupteur fermant un circuit d'alimentation électrique, non représenté, de l'électronique de reconnaissance.

## Revendications

1. Serrure de porte de véhicule automobile, comportant : un pêne à fourche (1) destiné à coopérer avec une gâche; un cliquet (3) assurant normalement le blocage du pêne en position fermée et pouvant prendre une position "échappée" pour laquelle il n'agit plus sur ledit pêne ; un mécanisme de libération du pêne comportant un organe de commande (7, 10, 11), qui, d'une part, peut prendre soit une position active pour laquelle il agit, au cours de son mouvement d'actionnement, sur le cliquet pour le mettre en position "échappée", soit une position inhibée pour laquelle, lors de son mouvement d'actionnement, il est sans effet sur le cliquet et, d'autre part, peut subir un mouvement d'actionnement en réponse à l'actionnement par l'utilisateur de la poignée de porte ; et un dispositif électrique (15-24) répondant au moins à un signal de décondamnation en déplaçant l'organe de commande depuis sa position inhibée jusqu'à l'atteinte de sa position active, **caractérisée par le fait que** l'organe de commande est constitué d'un ensemble de deux biellettes (7, 11) articulées entre elles par une genouillère (10), dont l'une (11) des biellettes, dite première biellette, comporte une surface de poussée (11a) qui est positionnée de telle sorte que, lorsque l'organe de commande est en position active, la surface de poussée rencontre et entraîne un pion (25) prévu sur le cliquet (3), au cours du mouvement d'actionnement de l'organe de commande, jusqu'à mettre ledit cliquet en position échappée, et que, lorsque l'organe de commande est en position inhibée, la surface de poussée se rapproche au plus en contact avec ledit pion, au cours du mouvement d'actionnement de l'organe de commande, si bien que l'organe de commande est sans action sur le cliquet, et dont l'autre biellette (7), dite deuxième biellette, est articulée sur un levier d'ouverture extérieure (5) de la serrure destiné à déplacer l'organe de commande dans son mouvement d'actionnement en réponse à l'actionnement par l'utilisateur de la poignée de porte, et **par le fait que** le dispositif électrique précité comporte un levier de condamnation/ décondamnation (15) coopérant avec la genouillère (10) pour la faire pivoter autour de l'articulation (8) entre la deuxième biellette (7) et le levier d'ouverture extérieure (5), de façon à augmenter la distance séparant le pion (25) du cliquet de la genouillère, donc de la surface de poussée (11a), lorsque l'organe de commande est déplacé dans sa position inhibée.

2. Serrure selon la revendication 1, **caractérisée par le fait que** le levier de condamnation/décondamnation (15) comporte à une extrémité une fourchette (14) entre les branches de laquelle est logé à coulissement l'axe de la genouillère (10) pour permettre le mouvement d'actionnement de l'organe de commande, tant dans sa position inhibée que dans sa position active.

3. Serrure selon la revendication 1 ou 2, **caractérisée par le fait qu'**elle comporte un moyen de rattrapage d'ouverture qui, lorsqu'il y a émission du signal de décondamnation sensiblement en fin de course du mouvement d'actionnement de l'organe de commande, amène le cliquet (3) en position échappée, le moyen de rattrapage d'ouverture étant réalisé de la façon suivante : une partie de la surface de poussée (11a) et la partie adjacente de la surface de pourtour du pion (25) du cliquet étant conformées et positionnées de manière à former respectivement un point d'appui et un pivot coopérant l'un avec l'autre lorsque l'organe de commande se trouve sensiblement en position de fin de mouvement d'actionnement, le déplacement de l'organe de commande par le levier de condamnation/décondamnation (15) jusqu'à la position active entraînant, grâce à l'action du point d'appui sur le pivot, le pion (25) du cliquet jusqu'à mettre ledit cliquet en position échappée.

4. Serrure selon l'une des revendications 1 à 3, **caractérisée par le fait que** le dispositif électrique comporte un moteur électrique (24) pour entraîner un mécanisme de transmission du mouvement (18-23) qui agit sur l'extrémité (17) opposée à l'extrémité (14) coopérant avec la genouillère, du levier de condamnation/décondamnation (15), ce levier étant articulé sur un axe fixe (16) de la serrure en un point excentré du côté opposé à l'extrémité coopérant avec la genouillère, pour augmenter le bras de levier du côté de la genouillère.

5. Serrure selon l'une des revendications 1 à 4, **caractérisée par le fait que**, dans la position active, les deux biellettes (7, 11) de l'organe de commande sont sensiblement alignées en direction du pion (25) du cliquet (3), et le levier de condamnation/ décondamnation (15) coopère avec la genouillère (10) de façon à permettre son déplacement dans ladite direction, lors du mouvement d'actionnement de l'organe de commande.

6. Serrure selon l'une des revendications 1 à 5, **caractérisée par le fait que**, dans la position inhibée, les deux biellettes (7, 11) de l'organe de commande forment entre elles un angle obtus, la genouillère (10) étant décalée latéralement par rapport à la ligne (L) passant par le pion (25) du cliquet (3) et l'articulation (8) entre la deuxième biellette (7) et le levier d'ouverture extérieure (5).

7. Serrure selon l'une des revendications 1 à 6, **caractérisée par le fait que** la première biellette (11) est guidée, au cours du mouvement d'actionnement de l'organe de commande, tant dans sa position active que dans sa position inhibée, de façon à maintenir la surface de poussée (11a) sensiblement en direction du pion (25) du cliquet (3).

8. Serrure selon l'une des revendications 1 à 6, **caractérisée par le fait que** la première biellette (11) est guidée, au cours du mouvement d'actionnement de l'organe de commande, tant dans sa position active que dans sa position inhibée, de façon à maintenir la surface de poussée (11a) dans l'alignement du pion (25) du cliquet (3) et de l'articulation (8) entre la deuxième biellette (7) et le levier d'ouverture extérieure (5).

9. Serrure selon l'une des revendications 1 à 8, **caractérisée par le fait que** la genouillère (10) est une articulation bistable ayant deux positions angulaires stables correspondant aux positions inhibée et active de l'organe de commande.

10. Serrure selon l'une des revendications 1 à 9, **caractérisée par le fait que** le signal de décondamnation est émis par une électronique de reconnaissance qui n'est alimentée électriquement que lors de l'action exercée sur la poignée de porte par l'utilisateur, ladite électronique identifiant alors un utilisateur autorisé par une émission radioélectrique échangée selon un protocole approprié avec un élément électronique porté par l'utilisateur.

11. Serrure selon la revendication 10, **caractérisée par le fait que** l'alimentation électrique de l'électronique de reconnaissance est obtenue par un micro-interrupteur normalement ouvert, dont la fermeture est commandée par l'action d'ouverture sur la poignée de porte, ce système de commande fermant un circuit d'alimentation électrique de l'électronique de reconnaissance.

## Patentansprüche

1. Kraftfahrzeugtürschloss, enthaltend: einen Gabelriegel (1), der dazu bestimmt ist, mit einer Zuhaltung zusammenzuwirken; eine Sperre (3), die normalerweise die Sicherung des Riegels in der Schließstellung gewährleistet und eine "entwichene" Stellung einnehmen kann, in der sie nicht mehr auf den genannten Riegel einwirkt; einen Riegelfreigabemechanismus mit einem Steuerglied (7, 10, 11), das einerseits entweder eine Aktivstellung einnehmen kann, in der es während seiner Betätigungsbewegung auf die Sperre einwirkt, um sie in die "entwichene" Stellung zu bringen, oder eine Hemmstellung, in der es während seiner Betätigungsbewegung keine Wirkung auf die Sperre ausübt, und andererseits mit Ansprechen auf die Betätigung des Türgriffs durch den Benutzer eine Betätigungsbewegung erfahren kann; und eine elektrische Vorrichtung (15 - 24), die zumindest auf ein Aktivierungssignal anspricht, indem sie das Steuerglied aus seiner Hemmstellung bis Erreichen seiner Aktivstellung verlagert, **dadurch gekennzeichnet, dass** das Steuerorgan aus einer Einheit aus zwei Schwenkarmen (7, 11) besteht, die durch ein Kniegelenk (10) aneinander angelenkt sind, von denen der eine, sogenannte erste Schwenkarm (11) eine Schubfläche (11a) aufweist, die so positioniert ist, dass dann, wenn das Steuerglied in Aktivstellung ist, die Schubfläche während der Betätigungsbewegung des Steuerglieds auf einen an der Sperre (3) vorgesehenen Zapfen (25) trifft und diesen antreibt, bis sie die genannte Sperre in die entwichene Stellung gebracht hat, und dass dann, wenn das Steuerglied in Hemmstellung ist, die Schubfläche während der Betätigungsbewegung des Steuerglieds höchstens mit dem genannten Zapfen in Kontakt gelangt, so dass das Steuerglied keine Wirkung auf die Sperre hat, und von denen der andere, sogenannte zweite Schwenkarm (7) an einem Hebel (5) zum Öffnen des Türschlosses von außen angelenkt ist, der dazu bestimmt ist, mit Ansprechen auf die Betätigung des Türgriffs durch den Benutzer das Steuerglied in seiner Betätigungsbewegung zu verlagern, und dadurch, dass die genannte elektrische Vorrichtung einen Deaktivierungs-/Aktivierungshebel (15) aufweist, der mit dem Kniegelenk (10) zusammenwirkt, um dieses um die Anlenkung (8) zwischen dem zweiten Schwenkarm (7) und dem Hebel (5) zum Öffnen von außen herum zu verschwenken, so dass der Abstand, der den Zapfen (25) von der Sperre des Kniegelenks und somit von der Schubfläche (11a) trennt, erhöht wird, wenn das Steuerglied in die Hemmstellung verlagert wird.

2. Schloss nach Anspruch 1, **dadurch gekennzeichnet, dass** der Deaktivierungs-/Aktivierungshebel (15) an einem Ende eine Gabel (14) aufweist, zwischen deren Schenkel die Achse des Kniegelenks (10) gleitbeweglich aufgenommen ist, um die Betätigungsbewegung des Steuerglieds sowohl in seiner Hemmstellung als auch in seiner Aktivstellung zu ermöglichen.

3. Schloss nach Anspruch 1 oder 2, **dadurch gekennzeichnet, dass** es ein Öffnungsausgleichsmittel enthält, das bei Ausgabe des Aktivierungssignals im wesentlichen am Ende der Betätigungsbewegung des Steuerorgans die Sperre (3) in die entwichene Stellung bringt, wobei das Öffnungsausgleichsmittel auf folgende Art und Weise ausgeführt ist: ein Teil der Schubfläche (11a) und der angrenzende Teil der Umfangsfläche des Zapfens (25) der Sperre sind so geformt und positioniert, dass ersterer einen Abstützpunkt und letzterer einen Schwenkpunkt bildet, die dann zusammenwirken, wenn das Steuerglied sich im wesentlichen in der Endstellung der Betätigungsbewegung befindet, wobei die Verlagerung des Steuerglieds in die Aktivstellung durch den Deaktivierungs/Aktivierungshebel (15) aufgrund der Wirkung des Abstützpunktes auf den Schwenkpunkt den Zapfen (25) der Sperre mitnimmt, bis die genannte Sperre in die entwichene Stellung gebracht ist.

4. Schloss nach einem der Ansprüche 1 bis 3, **dadurch gekennzeichnet, dass** die elektrische Vorrichtung einen Elektromotor (24) enthält, um einen Bewegungsübertragungsmechanismus (18 - 23) anzutreiben, der auf das dem mit dem Kniegelenk zusammenwirkenden Ende (14) gegenüberliegende Ende (17) des Deaktivierungs-/Aktivierungshebels (15) wirkt, wobei dieser Hebel an einer festen Achse (16) des Schlosses in einem exzentrischen Punkt der dem mit dem Kniegelenk zusammenwirkenden Ende gegenüberliegenden Seite angelenkt ist, um den Hebelarm seitens Kniegelenk zu vergrößern.

5. Schloss nach einem der Ansprüche 1 bis 4, **dadurch gekennzeichnet, dass** in der Aktivstellung die beiden Schwenkarme (7, 11) des Steuerglieds im wesentlichen in Richtung des Zapfens (25) der Sperre (3) ausgerichtet sind und der Deaktivierungs-/Aktivierungshebel (15) mit dem Kniegelenk (10) so zusammenwirkt, dass er sich bei der Betätigungsbewegung des Steuerorgans in der genannten Richtung verlagern kann.

6. Schloss nach einem der Ansprüche 1 bis 5, **dadurch gekennzeichnet, dass** in der Hemmstellung die beiden Schwenkarme (7, 11) des Steuerglieds einen stumpfen Winkel miteinander einschließen, wobei das Kniegelenk (10) seitlich zur Linie (L) versetzt ist, die durch den Zapfen (25) der Sperre (3) und die Anlenkung (8) zwischen dem zweiten Schwenkarm (7) und dem Hebel (5) zum Öffnen von außen verläuft.

7. Schloss nach einem der Ansprüche 1 bis 6, **dadurch gekennzeichnet, dass** der erste Schwenkarm (11) während der Betätigungsbewegung des Steuerglieds sowohl in seiner Aktivstellung als auch in seiner Hemmstellung so geführt ist, dass er die Schubfläche (11a) im wesentlichen in Richtung des Zapfens (25) der Sperre (3) hält.

8. Schloss nach einem der Ansprüche 1 bis 6, **dadurch gekennzeichnet, dass** der erste Schwenkarm (11) während der Betätigungsbewegung des Steuerglieds sowohl in seiner Aktivstellung als auch in seiner Hemmstellung so geführt ist, dass er die Schubfläche (11a) in der Ausrichtung des Zapfens (25) der Sperre und der Anlenkung (8) zwischen dem zweiten Schwenkarm (7) und dem Hebel (5) zum Öffnen von außen hält.

9. Schloss nach einem der Ansprüche 1 bis 8, **dadurch gekennzeichnet, dass** das Kniegelenk (10) ein bistabiles Gelenk mit zwei stabilen Winkelpositionen ist, die der Hemm- bzw. der Aktivstellung des Steuerglieds entsprechen.

10. Schloss nach einem der Ansprüche 1 bis 8, **dadurch gekennzeichnet, dass** das Aktivierungssignal von einer Erkennungselektronik ausgegeben wird, die nur bei vom Benutzer auf den Türgriff ausgeübter Wirkung mit Strom versorgt wird, wobei die genannte Elektronik dann einen autorisierten Benutzer durch Austausch mit einem vom Benutzer mitgeführten elektronischen Element per Funkübertragung gemäß einem geeigneten Protokoll erkennt.

11. Schloss nach Anspruch 10, **dadurch gekennzeichnet, dass** die Stromversorgung der Erkennungselektronik über einen normalerweise offenen Mikroschalter erfolgt, dessen Schließen durch Öffnen des Türgriffs gesteuert wird, wobei dieses Steuersystem einen Stromversorgungskreis der Erkennungselektronik schließt.

## Claims

1. Motor vehicle door lock comprising: a fork bolt (1) intended to cooperate with a keeper; a catch (3) normally ensuring the locking of the bolt in the closed position and being able to adopt an "escaped" position in which it no longer acts on the said bolt; a bolt release mechanism comprising a control member (7, 10, 11) which on the one hand can adopt either an active position in which it acts, during its actuation movement, on the catch in order to put it in the "escaped" position, or an inhibited position in which, during its actuation movement, it has no effect on the catch, and on the other hand can undergo an actuation movement in response to the actuation of the door handle by the user; and an electrical device (15-24) responding at least to an unlocking signal by removing the control member from its inhibited position until its active position is reached, **characterised by** the fact that the control member consists of a set of two links (7, 11) articulated on each other by a knuckle joint (10), where one (11) of the links, referred to as the first link, has a thrust surface (11a) which is positioned so that, when the control member is in the active position, the thrust surface encounters and drives a stud (25) provided on the catch (3), during the actuation movement of the control member, until the said catch is put in the escaped position, and so that, when the control member is in the inhibited position, the thrust surface moves closer at most in contact with the said stud, during the actuation movement of the control member, so that the control member has no action on the catch, and where the other link (7), referred to as the second link, is articulated on an external opening lever (5) of the lock intended to move the control member in its actuation movement in response to the actuation of the door handle by the user, and by the fact that the aforementioned electrical device comprises a locking/unlocking lever (15) cooperating with the knuckle joint (10) in order to make it pivot about the articulation (8) between the second link (7) and the external opening lever (5), so as to increase the distance separating the stud (25) from the knuckle joint catch, and therefore from the thrust surface (11a), when the control member is moved into its inhibited position.

2. Lock according to Claim 1, **characterised by** the fact that the locking/unlocking lever (15) has at one end a fork (14) between the arms of which there is slidably housed the spindle of the knuckle joint (10) in order to allow the actuation movement of the control member, both in its inhibited position and in its active position.

3. Lock according to Claim 1 or 2, **characterised by** the fact that it comprises an aperture take-up means which, when there is an emission of the unlocking signal substantially at the end of travel of the actuation movement of the control member, brings the catch (3) into the escaped position, the aperture take-up means being produced in the following manner: part of the thrust surface (11a) and the adjacent part of the peripheral surface of the stud (25) of the catch being formed and positioned so as to form respectively a support point and a pivot cooperating with one another when the control member is substantially in the end of actuation movement position, the movement of the control member by the locking/unlocking lever (15) as far as its active position driving, by virtue of the action of the support point on the pivot, the stud (25) of the catch until the said catch is put in the escaped position.

4. Lock according to one of Claims 1 to 3, **characterised by** the fact that the electrical device comprises an electric motor (24) for driving a movement transmission mechanism (18, 23) which acts on the end (17) opposite to the end (14) cooperating with the knuckle joint, of the locking/unlocking lever (15), this lever being articulated on a fixed spindle (16) of the lock at an off-centre point on the side opposite to the end cooperating with the knuckle joint, in order to increase the lever arm on the side of the knuckle joint.

5. Lock according to one of Claims 1 to 4, **characterised by** the fact that, in its active position, the two links (7, 11) of the control member are substantially aligned in the direction of the stud (25) of the catch (3), and the locking/unlocking lever (15) cooperates with the knuckle joint (10) so as to allow its movement in the said direction during the actuation movement of the control member.

6. Lock according to one of Claims 1 to 5, **characterised by** the fact that, in the inhibited position, the two links (7, 11) of the control member form between them an obtuse angle, the knuckle joint (10) being offset laterally with respect to the line (L) passing through the stud (25) of the catch (3) and the articulation (8) between the second link (7) and the external opening lever (5).

7. Lock according to one of Claims 1 to 6, **characterised by** the fact that the first link (11) is guided, during the actuation movement of the control member, both in its active position and in its inhibited position, so as to maintain the thrust surface (11a) substantially in the direction of the stud (25) of the catch (3).

8. Lock according to one of Claims 1 to 6, **characterised by** the fact that the first link (11) is guided, during the actuation movement of the control member, both in its active position and in its inhibited position, so as to maintain the thrust surface (11a) in line with the stud (25) of the catch (3) and the articulation (8) between the second link (7) and the external opening lever (5).

9. Lock according to one of Claims 1 to 8, **characterised by** the fact that the knuckle joint (10) is a bistable articulation having two stable angular positions corresponding to the inhibited and active positions of the control member.

10. Lock according to one of Claims 1 to 9, **characterised by** the fact that the unlocking system is emitted by recognition electronics which are supplied electrically only when an action is exerted on the door handle by the user, the said electronics then identifying an authorised user by a radio transmission exchanged according to an appropriate protocol with an electronic element carried by the user.

11. Lock according to Claim 10, **characterised by** the fact that the electrical supply to the recognition electronics is obtained by means of a normally open microswitch whose closure is controlled by the opening action on the door handle, this control system closing an electrical supply circuit of the recognition electronics.
